# EUROPÄISCHE PATENTSCHRIFT

(11) **EP 1 425 173 B1**
(45) Veröffentlichungstag und Bekanntmachung des Hinweises auf die Patenterteilung: **20.02.2008**
(21) Anmeldenummer: 01962531.8
(22) Anmeldetag: 13.09.2001
(51) Int. Cl.: B41F 1/00

(54) **HEISSPRÄGEZYLINDER**
HOT STAMPING CYLINDER
CYLINDRE D'ESTAMPAGE A CHAUD

(43) Veröffentlichungstag der Anmeldung: 09.06.2004
(73) Patentinhaber: GALLUS FERD. RÜESCH AG, 9016 St. Gallen (CH)
(72) Erfinder: ROOS, Robert, Nikolaus, CH-9404 Rorschacherberg (CH)
(74) Vertreter: Szymanowski, Carsten
(86) Internationale Anmeldenummer: PCT/CH2001/000553
(87) Internationale Veröffentlichungsnummer: WO 2003/022579

(56) Entgegenhaltungen:
- DE-A- 19 716 424
- DE-U- 8 813 088
- DE-U- 29 702 801

## Beschreibung

Die vorliegende Erfindung betrifft einen Heissprägezylinder aus Metall, mit im Zylinderhohlraum angeordneter Heizung.

Bisher wurden Druck- oder Prägezylinder für Heissprägeverfahren mit Öl beheizt, indem der Innenraum des Zylinders mit Öl gefüllt und an einen Ölkreislauf mit externem Ölheizaggregat angeschlossen wurde. Dieses Vorgehen ist umständlich, und die Mobilität innerhalb einer Druckmaschine ist stark eingeschränkt. Zudem ist die Temperaturregelung sehr träge, es treten hohe Energieverluste auf, und es werden Probleme für die Altölentsorgung geschaffen.

Ein anderes Verfahren zum Beheizen der Zylinder beruht im Einsatz einer elektrischen Heizpatrone in der Zylindermitte mit Energiezufuhr über Schleifringe.

Die Nachteile dieser Lösung liegen in der kurzen Lebensdauer der Heizdrähte infolge deren hohen Temperaturbelastung, eine träge Regelung und in langen Abkühlzeiten wegen hoher Wärmekapazität.

Im Dokument DE 297 02 801 U ist ein Heissprägezylinder beschrieben, welcher eine aus einer in der Peripherie des Zylinders angeordnete Heizplatte bestehende Heizung aufweist. Mittels einer Wärmeisolationsmatte wird verhindert, dass der Zylinderinnenraum von der Platte mitgeheizt wird.

Aufgabe der vorliegenden Erfindung war es, für Heissprägezylinder eine Heizung so auszubilden, dass die bekannten Nachteile nicht mehr auftreten, eine optimierte Wärmeverteilung möglich ist und das Ganze mit möglichst einfachen Mitteln erreicht werden kann.

Diese Aufgabe wurde bei einem Heissprägezylinder der eingangs definierten Art erfindungsgemäss durch die Merkmale des kennzeichnenden Teils von Anspruch 1 gelöst.

Besondere Ausführungsformen des Erfindungsgegenstandes sind in den abhängigen Ansprüchen definiert.

Dank der Erfindung kann neben der optimalen und effizienten Wärmeverteilung am Zylinder eine einfache Festklemmung der Werkzeuge in der gewünschten Stellung auf dem Zylinder erreicht werden (Ausdehnung bzw. Schrumpfung des Zylindermantels grösser als jene der ring- bzw. hülsenförmigen Werkzeuge). Damit dies erfolgt, wird ein möglichst dünnwandiger Zylinder aus Aluminium mit Werkzeugen aus Messing eingesetzt. Dadurch wird die Wärmeausdehnung des Zylinders als Klemmvorrichtung für die Werkzeuge genutzt.

Dank der gegen die Innenwand des Zylinders gepressten Heizfolie ist es möglich, letztere so auszubilden, dass die Heizleistung in vorbestimmten Bereichen, z.B. am Zylinderende, höher ausfällt, um den höheren Wärmeabfluss über die Zylinderlager zu kompensieren. Dies wird dadurch erreicht, dass die Heizleiterverteilung auf der Heizfolie immer so dicht gewählt wird, dass eine homogene Wärmeverteilung über die ganze Arbeitsbreite des Zylinders gewährleistet ist.

Ein gleichmässiger Anpressdruck der Heizfolie an die Zylinderinnenwand wird vorzugsweise durch Expansionsklammern erzielt, welche gleichzeitig ein gegebenenfalls erforderliches Auswechseln der Heizfolie rasch und einfach ermöglichen.

Festzuhalten ist noch, dass, je dünner die Wand des Zylinders, desto geringer dessen Wärmekapazität und desto schneller die Aufheiz- und Abkühlzeiten, somit desto schneller die Reaktionsfähigkeit bei nicht konstantem Wärmeabfluss im Betrieb. Die Abkühlzeit kann zusätzlich wesentlich verkürzt werden durch zusätzliche forcierte Luftkühlung des Zylinders (Kühlgebläse).

Die Oberflächentemperatur des Zylinders wird vorzugsweise auf eine gewünschte Temperatur geregelt und konstant gehalten. Zur Regelung gehört ein Temperatursensor, welcher z.B. in die Heizfolie, in den Zylindermantel oder sonst im Innern des Zylinders integriert ist.

Der Erfindungsgegenstand ermöglicht einen viel einfacheren Verfahrenswechsel im Druckteil (Prägeteil), eine wesentlich homogenere Wärmeverteilung auf dem Prägezylinder (auch in Randzonen), eine konstante Arbeitstemperatur dank schneller Temperaturregelung, kurze Aufwärm- und Abkühlzeiten und einen hohen Wirkungsgrad dank lokaler Wärmeerzeugung.

Obwohl die Heizelemente (Heizfolien) eine lange Lebensdauer haben, sind sie einfach und rasch austauschbar. Die Erfindung erlaubt zudem eine einfache Befestigung der Werkzeuge durch die zwischen Zylinder und Werkzeugen auftretende Wärmedehnung (Schrumpfen, Klemmen).

Die Erfindung wird nachstehend anhand eines in der Zeichnung dargestellten Ausführungsbeispiels noch etwas näher erläutert. Es zeigt:
- Fig. 1: einen Längsschnitt durch einen erfindungsgemässen Heissprägezylinder, und
- Fig. 2: einen Querschnitt durch einen Zylinder nach Fig. 1 (in vergrössertem Massstab).

Der in der Zeichnung dargestellte Heissprägezylinder 1 weist einen Zylindermantel 2 aus Aluminium und eine.gegen die Zylinderinnenwand gepresste Heizfolie 3 auf, wobei das Anpressen mittels einer Mehrzahl von federnden Expansionsklammern 4 erfolgt (die Klammern 4 können mit gegenseitigem Abstand oder unmittelbar nebeneinanderliegend angeordnet werden).

Der Zylinder 1 ist in an sich bekannter Weise über Endflansche 5, 6, in Lagern 7, 8 gelagert und wird z.B über einen Zahnkranz 9 angetrieben. Auf der Zylinderaussenfläche sind Prägewerkzeuge 10 aus Messing aufgesetzt (sie werden durch thermische Ausdehnung des Zylindermantels 2 in der eingestellten Lage festgehalten).

In der Zylinderwand ist ein Temperatursensor 11 integriert. Die elektrischen Anschlüsse sowohl des Sensors 11 als auch der Heizfolie 3 (Energiezufuhr) erfolgt über Leiter (schematisch mit 11' bzw. 3' bezeichnet), welche im rotierenden Zylinder 1 angeordnet sind und in bekannter Weise zu Schleifringen 11" bzw. 3" führen.

Die Heizfolie 3, aus wärmebeständigem Metall, weist eine Vielzahl auf die lokalen Anforderungen abgestimmte Leiter auf (sieht ähnlich aus wie ein Lochblech bzw. eine Streckmetallfolie). Die geometrische Ausgestaltung (unterschiedlich dichte Verteilung) erfolgt auf Bestellung beim Hersteller.

Die Heizfolie 3 ist vorzugsweise beidseitig mit einer dünnen glimmerartigen Schicht 12, 13 bedeckt (Fig. 2).

Zur Zylinderinnenseite hin ist die Heizfolie 3 zudem mit einer Isoliermatte 14 bedeckt (Fig.2), welche zwischen Heizfolie 3 und den Klammern 4 zu liegen kommt (Wärmeisolation gegen innen).

Die Heizfolie 3 und Klammern 4 können bei abgenommener Nabe 6 von der Seite her in den Zylinder 2 eingeführt werden.

## Patentansprüche

1. Heissprägezylinder (1) aus Metall, mit einer an der Innenwand des Zylinders im Zylinderhohlraum angeordneten Heizfolie (3),
**dadurch gekennzeichnet,**
**dass** die Heizfolie (3) derart ausgestaltet ist, dass deren Heizleistung im Bereich der Zylinderenden höher ist als im dazwischen liegenden Bereich.

2. Heissprägezylinder (1) nach Anspruch 1,
**dadurch gekennzeichnet,**
**dass** die Heizleiterverteilung auf der Heizfolie (3) so dicht gewählt ist, dass eine homogene Wärmeverteilung über die ganze Arbeitsbreite des Zylinders (1) gewährleistet ist.

3. Heissprägezylinder (1) nach Anspruch 1 oder 2,
**dadurch gekennzeichnet,**
**dass** die Heizfolie (3) aus einer mit einer Vielzahl von Aussparungen oder Aussparungen versehenen Metallfolie besteht.

4. Heissprägezylinder (1) nach einem der Ansprüche 1 bis 3,
**dadurch gekenntzeichnet,**
dass die Heizfolie (3) zum Zylinderinnenraum hin von einer Wärmeisolationsmatte (14) bedeckt ist.

5. Heissprägezylinder (1) nach einem der Ansprüche 1 bis 4,
**dadurch gekennzeichnet,**
**dass** die Heizfolie (3) mittels im Zylinderhohlraum entfernbar angeordneten Klemmmitteln an die Innenwand des Zylinders (1) angelegt wird.

6. Heissprägezylinder (1) nach Anspruch 5,
**dadurch gekennzeichnet,**
**dass** die Klemmmittel federnde Expansionsklammern (4) sind.

7. Heissprägezylinder (1) nach einem der Ansprüche 1 bis 6,
**dadurch gekennzeichnet,**
**dass** zur Regelung der Oberflächentemperatur des Zylinders (1) ein Temperaturfühler (11) vorgesehen ist.

8. Heissprägezylinder (1) nach Anspruch 7,
**dadurch gekennzeichnet,**
**dass** der Temperaturfühler (11) in die Heizfolie (3) integriert oder im Zylindermantel oder im Zylinderinnenraum angeordnet ist.

9. Heissprägezylinder (1) nach einem der Ansprüche 1 bis 8,
**dadurch gekennzeichnet,**
**dass** die Energiezufuhr und eine Temperaturregelung mittels Temperaturfühler (11) über Schleifringe (11', 13') am Zylinder (1) erfolgen.

10. Heissprägezylinder (1) nach einem der Ansprüche 1 bis 9,
**dadurch gekennzeichnet,**
**dass** der Zylinder (1) ein dünnwandiger Zylinder (1) aus Aluminium ist.

11. Heissprägezylinder (1) nach einem der Ansprüche 1 bis 10,
**dadurch gekennzeichnet,**
**dass** zur beschleunigten Abkühlung des Zylinders (1) Mittel zur Zufuhr von Kühlluft vorgesehen sind.

12. Heissprägezylinder (1) nach Anspruch 11,
**dadurch gekennzeichnet,**
**dass** das Mittel zur Zufuhr von Kühlluft ein Kühlluftgebläse ist.

## Claims

1. Hot stamping cylinder (1) made of metal with a heating foil (3) arranged on the inner wall of the cylinder in the hollow interior of the cylinder (1),
**characterized in**
**that** the heating foil (3) is designed in such a way that its heating output is higher in the region of the cylinder ends than in the region located therebetween.

2. Hot stamping cylinder (1) according to Claim 1,
**characterized in**
**that** the distribution of the heating conductors on the heating foil (3) is selected to be dense enough to ensure a homogeneous distribution of heat over the entire operating width of the cylinder (1).

3. Hot stamping cylinder (1) according to Claim 1 or 2,
**characterized in**
**that** the heating foil (3) consists of metal foil provided with a plurality of openings or openings.

4. Hot stamping cylinder (1) according to any one of claims 1 to 3,
**characterized in**
**that** the heating foil (3) is covered by a heat-insulating mat (14) towards the cylinder interior.

5. Hot stamping cylinder (1) according to any one of claims 1 to 4,
**characterized in**
**that** the heating foil (3) is caused to rest against the inner wall of the cylinder (1) by means of clamping means removably arranged in the hollow cylinder interior.

6. Hot stamping cylinder (1) according to Claim 5,
**characterized in**
**that** the clamping means are resilient expansion clamps (4).

7. Hot stamping cylinder (1) according to any one of claims 1 to 6,
**characterized in**
**that** a temperature sensor (11) is provided for the closed-loop control of the surface temperature of the cylinder (1).

8. Hot stamping cylinder (1) according to Claim 7,
**characterized in**
**that** the temperature sensor (11) is integrated into the heating foil (3) or arranged in the cylinder jacket or cylinder interior.

9. Hot stamping cylinder (1) according to any one of claims 1 to 8,
**characterized in**
**that** the energy supply and a closed-loop temperature control are carried out by means of temperature sensor (11) via slip rings (11', 13') on the cylinder (1).

10. Hot stamping cylinder (1) according to any one of claims 1 to 9,
**characterized in**
**that** the cylinder (1) is a thin-walled cylinder (1) made of aluminium.

11. Hot stamping cylinder (1) according to any one of claims 1 to 10,
**characterized in**
**that** means for supplying cooling air are provided for accelerating the cooling-down of the cylinder (1).

12. Hot stamping cylinder (1) according to Claim 11,
**characterized in**
**that** the means for supplying cooling air is a cooling-air blower.

## Revendications

1. Cylindre d'estampage à chaud (1) en métal, avec une feuille chauffante (3) disposée sur la paroi intérieure de l'espace creux du cylindre, **caractérisé en ce que** la feuille chauffante (3) est conçue de telle sorte que sa puissance de chauffage dans la zone des extrémités du cylindre soit supérieure à sa puissance dans la zone intermédiaire.

2. Cylindre d'estampage à chaud (1) selon la revendication 1, **caractérisé en ce que** la répartition du conducteur de la chaleur sur la feuille chauffante (3) est choisie si densément qu'une répartition de chaleur homogène soit garantie sur toute la largeur de travail du cylindre (1).

3. Cylindre d'estampage à chaud (1) selon la revendication 1 ou 2, **caractérisé en ce que** la feuille chauffante (3) se compose d'une feuille métallique pourvue d'évidements ou d'une multitude d'évidements.

4. Cylindre d'estampage à chaud (1) selon l'une quelconque des revendications 1 à 3, **caractérisé en ce que** la feuille chauffante (3) est recouverte en direction de l'espace intérieur du cylindre par une natte calorifuge (14).

5. Cylindre d'estampage à chaud (1) selon l'une quelconque des revendications 1 à 4, **caractérisé en ce que** la feuille chauffante (3) est posée sur la paroi intérieure du cylindre (1) à l'aide de moyens de serrage disposés de manière amovible dans l'espace creux du cylindre.

6. Cylindre d'estampage à chaud (1) selon la revendication 5, **caractérisé en ce que** les moyens de serrage sont des agrafes d'expansion (4) à ressort.

7. Cylindre d'estampage à chaud (1) selon l'une quelconque des revendications 1 à 6, **caractérisé en ce qu'**une sonde de température (11) est prévue pour réguler la température superficielle du cylindre (1).

8. Cylindre d'estampage à chaud (1) selon la revendication 7, **caractérisé en ce que** la sonde de température (11) est intégrée dans la feuille chauffante (3) ou est disposée dans le corps du cylindre ou dans l'espace intérieur de celui-ci.

9. Cylindre d'estampage à chaud (1) selon l'une quelconque des revendications 1 à 8, **caractérisé en ce que** l'alimentation en énergie et une régulation de la température sont effectuées au moyen de sondes de température (11) par le biais de bagues glissantes (11', 13') sur le cylindre (1).

10. Cylindre d'estampage à chaud (1) selon l'une quelconque des revendications 1 à 9, **caractérisé en ce que** le cylindre (1) est un cylindre (1) à paroi mince, en aluminium.

11. Cylindre d'estampage à chaud (1) selon l'une quelconque des revendications 1 à 10, **caractérisé en ce que** pour refroidir le cylindre (1) de manière accélérée sont prévus des moyens servant à amener de l'air de refroidissement.

12. Cylindre d'estampage à chaud (1) selon la revendication 11, **caractérisé en ce que** le moyen servant à amener de l'air de refroidissement est une soufflante d'air de refroidissement.
